# EUROPÄISCHE PATENTSCHRIFT

(11) **EP 3 094 771 B1**
(45) Veröffentlichungstag und Bekanntmachung des Hinweises auf die Patenterteilung: **04.10.2017**
(21) Anmeldenummer: 14816177.1
(22) Anmeldetag: 10.12.2014
(51) Int. Cl.: D04C 3/40, D04C 3/48

(54) **FLECHTMASCHINE, INSBESONDERE RADIAL- ODER SPIRALFLECHTMASCHINE**
BRAIDING MACHINE, IN PARTICULAR RADIAL OR SPIRAL BRAIDING MACHINE
MÉTIER À TRESSER, EN PARTICULIER MÉTIER POUR TRESSAGE RADIAL OU MÉTIER POUR TRESSAGE EN SPIRALE

(30) Priorität: 15.01.2014 DE 102014200580
(43) Veröffentlichungstag der Anmeldung: 23.11.2016
(73) Patentinhaber: Universität Stuttgart, 70174 Stuttgart (DE)
(72) Erfinder: AHLBORN, Holger, 70794 Filderstadt (DE); VON REDEN, Tjark, 81379 München (DE); SCHROLL, Christoph, 83342 Tacherting (DE)
(74) Vertreter: DREISS Patentanwälte PartG mbB
(86) Internationale Anmeldenummer: PCT/EP2014/077206
(87) Internationale Veröffentlichungsnummer: WO 2015/106889

(56) Entgegenhaltungen:
- DE-A1- 3 035 214
- DE-A1-102006 013 770
- US-A- 1 409 298
- US-A- 1 801 134

## Beschreibung

Die Erfindung betrifft eine Flechtmaschine, insbesondere eine Radial- oder Standardflechtmaschine zur Herstellung von Schlauch- oder Flachgeflechten, mit einer ersten Flügelradebene, in der antreibbare und miteinander bewegungsgekoppelte Flügelräder zur Führung von Garn tragenden Klöppeln vorgesehen sind, wobei die Garne in einem Flechtzentrum miteinander verflochten werden. Die Erfindung betrifft auch ein Positioniermodul für derartige Flechtmaschinen.

Flechtmaschinen der eingangs genannten Art werden beispielsweise von der Firma August Herzog Maschinenfabrik GmbH & Co. KG, 26127 Oldenburg angeboten unter der Bezeichnung "Spiralflechtmaschine Typ SP" oder "Radialflechtertyp RF" (www.herzog-online.com).

Die am weitesten verbreitete Flechtmaschine ist die sogenannte Standardflechtmaschine oder Spiralflechtmaschine. Diese zeichnet sich dadurch aus, dass die Klöppel achsparallel auf einer ebenen Flügelradbahn umlaufen. Mit solchen Maschinen werden insbesondere Seile hergestellt. Aus dieser Technik hat sich dann die Radialmaschine entwickelt; die Klöppelachse wurde von axial auf radial gekippt, was gewisse Vorteile bei der Herstellung von schlauchartigen Kohle- oder Glasfasergeflechten mit sich bringt. Diese Geflechte dienen zur Herstellung von faserverstärkten Kunststoffen, wobei die Geflechte dazu in eine Kunststoff-Matrix eingebettet werden. Schlauchartige, bzw. hohl ausgebildete faserverstärkte Kunststoffe finden insbesondere in der Luft-und Raumfahrttechnik, im Fahrzeugbau oder auch im Maschinenbau Verwendung und ersetzen zunehmend metallische Bauteile oder Komponenten.
Weitere Flechtmaschinen sind aus DE 30 35 214 A1, DE 10 2006 013770 A1 und der US 1 801 134 A bekannt.

Aufgrund der komplexen Bewegungen der einzelnen Klöppel und der einzelnen Garne, ist nicht ohne weiteres nachvollziehbar, wo sich welches Garn während des Flechtvorgangs befindet. Es hat sich gezeigt, dass ein Bedürfnis besteht, während des Flechtvorgangs bestimmen zu können, wo sich einzelne Garne befinden. Erst dann, wenn bekannt ist, wo sich einzelne Garne örtlich befinden, kann eine gezielte Manipulation der Garne erfolgen. Beispielsweise kann ein Herausnehmen und/oder Hinzufügen einzelner Garne während des Flechtvorgangs bisher nur händisch bei stehender Maschine erfolgen.

Der vorliegenden Erfindung liegt die Aufgabe zugrunde, eine eingangs genannte Flechtmaschine dahingehend weiterzubilden, dass die Position einzelner Garne bestimmbar ist.

Diese Aufgabe wird durch eine Flechtmaschine mit den Merkmalen des Anspruchs 1 gelöst. Eine solche Flechtmaschine sieht folglich vor, dass zwischen der ersten Flügelradebene und dem Flechtzentrum ein Positioniermodul angeordnet ist, das Garnführungselemente zur Führung der einzelnen Garne und zu deren Lokalisierung während des Flechtvorgangs aufweist. Durch das Vorsehen eines solchen Positioniermoduls wird eine vorhersagbare Position jedes Garns in Zentrumsnähe gewährleistet; es kann also die jeweilige Position einzelner Garne bestimmt werden. Die Garne können dann in einem weiteren, weiter unten beschriebenen Schritt entsprechend manipuliert werden.

Das Positioniermodul bildet dabei eine zweite Flügelradebene, durch welches die einzelnen Garne hindurchgeführt werden. Das Positioniermodul weist dazu insbesondere Flügelradeinheiten auf, die mit den Flügelrädern der ersten Flügelradebene bewegungssynchron antreibbar sind, wobei die Flügelradeinheiten zur Führung der Garnführungselementen vorgesehen sind, über die die von den Klöppeln kommenden Garne durch das Positioniermodul hin zum Flechtzentrum hindurchführbar sind.

Das Positioniermodul kann dabei in der Ebene der ersten Flügelradebene (insbesondere bei Radialflechtmaschinen) oder dazu parallel (insbesondere bei Spiralflechtmaschinen) angeordnet sein.

Die Flügelradeinheiten des Positioniermoduls bewegen sich synchron zu den Flügelrädern der ersten Flügelradebene, bzw. bilden deren Bewegung in der radial innen liegenden zweiten Flügelradebene ab. Über die Garnführungselemente können die einzelnen, von den Klöppeln kommenden Garne durch die zweite Flügelradebene hindurchgeführt und hin zum Flechtzentrum der Flechtmaschine geleitet werden.

Vorteilhafterweise befindet sich das Positioniermodul bzw. die zweite Flügelradebene so nahe wie möglich am Zentrum der Flechtmaschine, wobei eine Garnmanipulation noch möglich sein muss.

Die einzelnen Flügelradeinheiten können dabei jeweils einen Führungsabschnitt für die Garnführungselemente, einen Drehkoppelabschnitt zur Drehkopplung mit benachbarten Flügelradeinheiten und/oder einen Lagerungsabschnitt zur axialen und/oder radialen Führung der Flügelradeinheit in der zweiten Flügelradebene aufweisen.

Die einzelnen Abschnitte können dabei insbesondere entlang einer hin zum Flechtzentrum verlaufenden Achse, also insbesondere entlang der jeweiligen axialen Mittellängsachsen der einzelnen Flügelradeinheiten, hintereinander und/oder nebeneinander angeordnet sein.

Das Garnführungselement kann insbesondere einen hülsenartigen Grundkörper aufweisen, der von den Führungsabschnitten bewegungsgeführt wird. Die Drehkoppelabschnitte und/oder die Lagerungsabschnitte sehen dabei Ausnehmungen für den hülsenartigen Grundkörper vor. Dadurch kann gewährleistet werden, dass der hülsenartige Grundkörper von einer Flügelradeinheit zur nächsten Flügelradeinheit geleitet wird, und zwar in den Ausnehmungen der Drehkoppelabschnitte und/oder der Lagerungsabschnitte.

Die Drehkoppelabschnitte benachbarter Flügelradeinheiten sind dabei so ausgebildet, dass auch dann eine Bewegungskoppelung gegeben ist, wenn sich das Garnführungselement zwischen den benachbarten Flügelradeinheiten befindet. Dadurch wird folglich in jeder Drehstellung der Flügelradeinheiten zum Einen eine Bewegungskopplung zwischen den Flügelradeinheiten sichergestellt; zudem wird sichergestellt, dass das jeweilige Garnführungselement von den Flügelradeinheiten sicher geführt wird.

Insbesondere ist denkbar, dass die Drehkoppelabschnitte Zähne und zwischen den Zähnen liegende Zahnlücken aufweisen. Dabei ist wenigstens eine Zahnlücke vorgesehen, die die Ausnehmung für den hülsenartigen Grundkörper bildet. Die Zähne, Zahnlücken und die Ausnehmung sind dabei so angeordnet, dass die benachbarten Drehkoppelabschnitte stets drehgekoppelt sind, so dass eine Zwangsdrehkopplung gewährleistet wird.

Vorteilhafterweise ist denkbar, dass die Drehkoppelabschnitte jeweils zwei Zahnradebenen mit Zähnen und Zahnlücken derart aufweisen, dass in jeder Drehstellung der Flügelradeinheiten wenigstens eine Zahnradebene einer Flügelradeinheit mit einer Zahnradebene einer benachbarten Flügelradeinheit im Eingriff ist. Auch hierdurch wird gewährleistet, dass stets eine Drehkopplung in jeder Drehstellung der einzelnen Flügelradeinheiten mit benachbarten Flügelradeinheiten gewährleistet wird.

Dabei können die Zahnlücken unterschiedlich groß sein, wobei die die Ausnehmungen für den hülsenartigen Grundkörper bildenden Zahnlücken größer sind als die Zahnlücken, die keine Ausnehmungen für den hülsenartigen Grundkörper bilden. Die kleineren Zahnlücken dienen folglich zur Drehkopplung mit Zähnen benachbarter Flügelradeinheiten; die großen Zahnlücken dienen zur Aufnahme des Grundkörpers des Garnführungselements.

Die Führungsabschnitte der einzelnen Flügelradeinheiten können einen Ringbund, vorzugsweise zwei parallel verlaufende Ringbunde umfassen, der bzw. die komplementär zum hülsenartigen Grundkörper ausgebildete Mitnahmeausnehmungen aufweisen. Für den Fall, dass der hülsenartige Grundkörper kreiszylindrisch ausgebildet ist, können die Mitnahmeausnehmungen von entsprechend kreisförmig ausgebildeten, nach radial außen offene Ausnehmungen gebildet sein.

Die Lagerungsabschnitte können insbesondere scheibenartig, und vorzugsweise kreuzscheibenartig ausgebildet sein und in axialer Richtung erhabene Anlageerhebungen aufweisen. Die Anlageerhebungen können dabei zur axialen Führung der einzelnen Flügelradeinheiten bilden. Die Anlageerhebungen wirken dabei vorzugsweise gegen Führungsabschnitte der zweiten Flügelradebene, so dass die einzelnen Flügelradeinheiten in ihrer axialen Position gesichert sind. Zur radialen Führung können die radial außen liegenden Stirnseiten der Lagerungsabschnitte gegen Führungsabschnitte der zweiten Flügelradebene wirken.

Zur Bewegungssynchronisation der Flügelradeinheiten des Positioniermoduls mit den Flügelrädern der ersten Flügelradebene können in radialer Richtung in der Flechtmaschine verlaufenden Antriebsstangen zwischen den Flügelrädern und den Flügelradeinheiten vorgesehen sein.

Allerdings ist auch denkbar, dass die Flügelradeinheiten des Positioniermoduls von einem Antrieb angetrieben werden, der bewegungssynchron zu den Flügelrädern der ersten Flügelradebene angesteuert wird. Auch hierdurch kann eine Bewegungssynchronisation zwischen den Flügelradeinheiten des Positioniermoduls und den Flügelrädern der ersten Flügelradebene bereitgestellt werden.

Ferner ist vorteilhaft, wenn zwischen zwei Flügelradeinheiten ein Weichenelement zur Umleitung des Garnführungselements von einer Flügelradeinheit zur benachbarten Flügelradeinheit vorgesehen ist. Dadurch kann ein sicheres Führen des Garnführungselements von einer Flügelradeinheit zur nächsten Flügelradeinheit gewährleistet werden.

Gemäß der Erfindung ist zudem vorteilhaft, wenn eine Manipuliereinheit zur Manipulation von einzelnen Garnen vorgesehen ist. Die Manipuliereinheit kann dabei derart ausgebildet sein, dass einzelne Garne abgeschnitten werden können, dass zusätzliche Garne oder Fäden an vorhandene Garne angefügt werden können, dass einzelne Garne beschichtet und/oder dass einzelne Garne ausgetauscht werden können. Das Anfügen kann insbesondere durch Ankleben erfolgen. Das Anfügen kann an ein vorhandenes Garn erfolgen oder an einen zusätzlichen, insbesondere dünnen Stützfaden. Auch denkbar ist, zusätzliche Elemente, auch in Form von Dekorelementen wie beispielsweise spezielle ausgebildete Fäden oder Strass-Steine odgl. anzubringen.

Die Manipuliereinheit kann am Positioniermodul oder als eine davon separat ausgebildete Einheit vorgesehen sein.

Insbesondere können durch Weglassen und/oder durch Hinzunehmen von weiteren Garnen schlauchartige Fasergeflechte mit unterschiedlichen Querschnitten entlang deren Längsachse hergestellt werden.

Die eingangs genannte Aufgabe wird auch durch ein Positioniermodul zur Anordnung in einer Flechtmaschine gemäß Anspruch 17 gelöst. Ein solches Positioniermodul kann beispielsweise nachträglich in einer vorhandene Flechtmaschine zur Anwendung kommen.

Das Positioniermodul kann eine Manipuliereinheit umfassen, mit der insbesondere einzelne Garne manipulierbar sind. Die Manipuliereinheit kann allerdings, wie weiter oben beschrieben, auch als selbständige Einheit ausgebildet sein.

Das Positioniermodul kann ferner alle weiter oben beschriebenen, das Positioniermodul betreffenden Merkmale und Eigenschaften einzeln oder in beliebiger Kombination miteinander aufweisen.

Weitere Einzelheiten und vorteilhafte Ausgestaltungen der Erfindung sind der nachfolgenden Beschreibung zu entnehmen, anhand derer ein Ausführungsbeispiel der Erfindung näher beschrieben und erläutert ist.

Es zeigen:
Figur 1 eine schematische Darstellung einer Vorderansicht auf eine erfindungsgemäße Radialflechtmaschine;
Figur 2 einen Ausschnitt eines an der Radialflechtmaschine vorgesehenen Positioniermoduls gemäß Figur 1;
Figur 3 den Ausschnitt gemäß Figur 2 von schräg unten;
Figur 4 ein Garnführungselement gemäß Figur 2 und 3 als Einzelteil;
Figur 5 die Unteransicht des Ausschnitts gemäß Figur 2; und
Figur 6 die Ansicht gemäß Figur 5 durch die Drehkoppelabschnitt.

In der Figur 1 ist eine systematische Darstellung einer Radialflechtmaschine 10 gezeigt, die eine erste Flügelradebene 12 aufweist, in der antreibbare und miteinander bewegungsgekoppelte Flügelräder 14 vorgesehen sind. Von den Flügelrädern 14 werden garntragende Klöppel 16 entlang einer vorgegebenen Bewegungsbahn bewegt. Die einzelnen Garne 18 erstrecken sich von den Klöppeln 16 nach radial innen hin zum Flechtzentrum 20 der Radialflechtmaschine 10, in welchem ein schlauchartiges Fasergeflecht aus den einzelnen Garnen 18 geflochten wird.

In der Figur 1 sind lediglich insgesamt vier Flügelräder 14 dargestellt; bei einer Radialflechtmaschine 10 sind über dem gesamten Innenumfang 21 der ersten Flügelradebene 12 Flügelräder 14 angeordnet, deren Mittellängsachsen 25 hin zum Zentrum 20 der Radialflechtmaschine gerichtet sind. Die einzelnen Klöppel 16 werden dabei entlang einer Bahn, die aus aneinandergereihten Halbkreisen besteht (entsprechend der Bahn 62 in Figur 5), von einem Flügelrad 14 zum benachbarten Flügelrad 14 weitergeben.

Die in der Figur 1 gezeigte Radialflechtmaschine 10 weist ein Positioniermodul 22 auf, das eine zweite, radial innen liegende Flügelradebene 23 bildet. Die zweite Flügelradebene 23 ist im radial inneren Bereich der Radialflechtmaschine 10 nahe am Zentrum 20 angeordnet. Das Positioniermodul 22 bzw. die Flügelradebene 23 weist Flügelradeinheiten 24 auf, die mit den Flügelrädern 14 der ersten Flügelradebene bewegungssynchron angetrieben werden. Die Anzahl der Flügelradeinheiten 24 entspricht dabei der Anzahl der Flügelräder 14. Jedem Flügelrad 14 ist folglich eine radial innen liegende Flügelradeinheit 24 zugeordnet.

Die Flügelradeinheiten 24 dienen zur Führung von Garnführungselementen 26, wobei die Anzahl der Garnführungselemente 26 der Anzahl der Klöppel 16 entspricht. Die einzelnen, von den einzelnen Klöppeln 16 kommenden Garne 18 werden folglich nebeneinander nach radial innen zur zweiten Flügelradebene 23 geführt, bzw. über die Garnführungselemente 26 durch das Positioniermodul 22 hindurchgeführt, hin zum Zentrum 20 der Radialflechtmaschine 10. Der eigentliche Flechtvorgang findet dabei im Bereich zwischen dem Zentrum 20 und dem Positioniermodul 22 statt; die einzelnen Garne 18 verlaufen im Bereich zwischen der zweiten Flügelradebene 23 und der ersten Flügelradebene 12 nebeneinander, und nicht über Kreuz. Die Bewegung der einzelnen Klöppel 16 wird folglich von den Garnführungselementen 26 in der radial innenliegenden zweiten Flügelradebene 23 abgebildet.

Der in der Figur 2 gezeigte Ausschnitt II aus Figur 1 des Positioniermoduls 22 zeigt insgesamt vier nebeneinander angeordnete, freigeschnittene Flügelradeinheiten 24. Die Flügelradeinheiten 24 umfassen jeweils wenigstens einen Führungsabschnitt 28, wenigstens einen Drehkoppelabschnitt 30 und wenigstens einen Lagerungsabschnitt 32. Die Flügelradeinheiten 24 drehen dabei jeweils um ihre Mittellängsachse 25, wobei die jeweils benachbarten Flügelradeinheiten 24 in entgegen gesetzter Drehrichtung angetrieben sind.

Der Führungsabschnitt 28 wird dabei von zwei umlaufenden Ringbunden 34 gebildet. In den Ringbunden 34 sind jeweils axial übereinander Mitnahmeausnehmungen 36 vorgesehen, die zur Aufnahme des Garnführungselements 26 dienen. Die an den Ringbünden 34 vorgesehene Mitnahmeausnehmungen 36 sind dabei komplementär zur Außenkontur des Garnführungselements 26 ausgebildet; wie aus den Figuren deutlich wird, sind die Mitnahmeausnehmungen auf der der jeweiligen Mittellängsachse abgewandten Seite randoffen ausgebildet, so dass die Garnführungselemente 26 in die Mitnahmeausnehmungen gelangen können.

In der Figur 2 ist ein Garnführungselement 26 zu erkennen, das zwischen den zwei mittleren Flügelradeinheiten 24 angeordnet ist. In dem Garnführungselement 26 ist ein Garn 18 durch die zweite Flügelradebene 23 hindurchgeführt.

Die Mitnahmeausnehmungen 36 dienen dabei zur Aufnahme und Führung der Garnführungselemente 26. Beim Drehen der Flügelradeinheit 24 wird folglich das jeweilige Garnführungselement 26 samt Garn im Führungsabschnitt 28 bzw. in den Mitnahmeaufnahmen 36 mitgenommen.

Die einzelnen Flügelradeinheiten 24 sind über die Drehkoppelabschnitte 30 miteinander bewegungsgekoppelt. Die Bewegungskopplung ist dabei weitestgehend spielfrei. Die einzelnen Drehkoppelabschnitte 36 sehen dabei jeweils zwei übereinanderliegende Zahnräder 38, 40 vor. In axialer Verlängerung der Mitnahmeausnehmungen 36, die durch die Linie 42 angedeutet ist, weisen die beiden Zahnräder 38, 40 eine vergrößerte Zahnlücke auf, die eine Ausnehmung 44 für das Garnführungselement 36 bildet.

Der jeweilige Lagerungsabschnitt 32 der einzelnen Flügelradeinheiten 24 wird von übereinander angeordneten Kreuzscheiben 46, 48 gebildet, wobei die Kreuzscheiben 48 jeweils eine in axiale Richtung erhabene Anlageerhebung 50 aufweisen. Die Anlageerhebung 50 liegt dabei an einer an dem Positioniermodul 22 angeordneten Führungsfläche 52 an, um die jeweilige Flügelradeinheit 24 in axialer Richtung zu sichern. Die Kreuzscheiben 46 liegen in radialer Richtung an entsprechenden Führungsflächen 54 an, um die einzelnen Flügelradeinheiten 24 in radialer Richtung zu sichern.

Entsprechend den beiden Zahnrädern 38 und 40 weisen auch die Kreuzscheiben 46, 48 Ausnehmungen 44 auf, die entlang der Linie 42, also dort, wo das Garnführungselement 26 zum Eingriff kommen kann, vorgesehen sind.

In Figur 4 ist das Garnführungselement 26 als Einzelteil dargestellt. Deutlich wird, dass das Garnführungselement 26 einen hülsenartigen Grundkörper 56 aufweist, an dem ein Leitabschnitt 58 vorgesehen ist.

Die Leitabschnitte 58 wirken im Betrieb mit in Figur 2 und Figur 5 gezeigten Weichenelementen 60 zusammen. Die Weichenelemente 60 sind mittels nicht dargestellten Federn entsprechend vorgespannt, so dass gewährleistet wird, dass die Garnführungselemente 26 durch Zusammenwirken der Leitabschnitte 58 mit den Weichenelementen 60 jeweils von einer Flügelradeinheit 24 an eine benachbarte Flügelradeinheit 24 weitergegeben werden.

Aus der Ansicht gemäß Figur 5 wird deutlich, wie das Garnführungselement 26 zwischen zwei benachbarten Flügelradeinheiten 24 gehalten wird und im Betrieb der Flechtmaschine 10 von einer Flügelradeinheit 24 an eine benachbarte Flügelradeinheit 24 entlang der Bewegungsbahn 62 weitergegeben wird.

Wie bereits erwähnt, wird durch Vorsehen der entsprechend vorgespannten Weichenelemente 60, die mit dem Leitabschnitt 58 des Garnführungselements 26 zusammenwirken, erreicht, dass das Garnführungselement entsprechend der Bewegungsbahn 62 in der zweiten Flügelradebene 23 bewegt wird.

Im Schnitt der Figur 6 wird deutlich, wie die einzelnen Zahnräder 38, 40 der benachbarten Flügelradeinheiten 24 miteinander im Eingriff stehen. Die Verzahnung der Zahnräder 38, 40 ist dabei so gewählt, dass eine Bewegungskopplung gegeben ist, obwohl, wie in Figur 6 gezeigt, sich ein Garnführungselement 26 zwischen zwei benachbarten Flügelradeinheiten 24 befindet. Deutlich zu erkennen ist, dass jedes Zahnrad 38, 40 insgesamt vier vergrößerte Zahnlücken aufweist, die die Ausnehmungen 44 zur Aufnahme des Garnführungselements 26 bilden. Dennoch sind die, die jeweilige Ausnehmung 44 begrenzenden Zähne 64 auch dann im Eingriff, wenn sich das Garnführungselement 26, wie in der Figur 6, Mitte, gezeigt, zwischen zwei Flügelradeinheiten 24 befindet. Insofern ist in jeder Drehstellung der Flügelradeinheiten 24 wenigstens ein Zahnrad 38, 40 mit einem Zahnrad 38, 40 einer benachbarten Flügelradeinheit 24 im drehgekoppelten Eingriff.

Die Flügelradeinheiten 24 können beispielsweise über Antriebsstangen, mit den Flügelrädern 14 der ersten Flügelradebene 12 mechanisch verbunden sein, so dass eine Drehkopplung zwischen den Flügelrädern 14 der ersten Flügelradebene 12 und den Flügelradeinheiten 24 des Positioniermoduls 22 gewährleistet wird. Andererseits ist auch denkbar, dass die Flügelradeinheiten 24 über eine bewegungssynchrone Ansteuerung eines Antriebsmotors bewegungssynchron zu den Flügelrädern 14 der ersten Flügelradebene 12 angetrieben werden. Insgesamt ist zu gewährleisten, dass die Bewegung der Flügelradeinheiten 24 gleich der Bewegung der weiter radial außen liegenden Flügelrädern 14 zu erfolgen hat, so dass die einzelnen Garne 18, die sich zwischen der ersten Flügelradebene 12 und der zweiten Flügelradebene 23 befinden, nebeneinander, im Wesentlichen parallel und nicht über kreuz verlaufen.

Am Positioniermodul 22 ist beim beschriebenen Ausführungsbeispiel eine Manipuliereinheit vorgesehen (in den Figuren nicht dargestellt), mit der einzelne Garne 18 im Bereich zwischen der zweiten Flügelradebene 23 und dem Zentrum 20 manipuliert werden können. Die Manipuliereinheit ist insbesondere so ausgebildet, dass einzelne Garne 18 abgeschnitten werden können, dass zusätzliche Garne oder Fäden an vorhandene Garne 18 angefügt werden können, dass einzelne Garne 18 beschichtet und/oder dass einzelne Garne 18 ausgetauscht werden können. Alternativ zum Ankleben an andere Garne ist denkbar, dass sehr dünne Stützfäden vorhanden sind, an welche die abgeschnittenen Garne befestigt werden, und somit in das Geflecht eingebunden werden.

Insgesamt lässt sich hierdurch erreichen, dass das Geflecht über dessen Längsachse unterschiedliche Querschnitte bilden kann, da einzelne Geflechtsgarne durch Abschneiden im Bereich der zweiten Flügelradebene dem Geflecht entnommen werden können. Entsprechend können bereits abgeschnittene Garne in der zweiten Flügelradebene dem Geflecht wieder hinzugefügt werden, wodurch erweiterte Querschnitte des Geflechts realisierbar sind. Dadurch kann ein Geflecht erstellt werden, das über seine Längsachse sehr variabel ist. Dadurch, dass ein Abtrennen und Fügen einzelner Garne im Bereich der zweiten Flügelradebene 23, und insbesondere im Bereich zwischen der zweiten Flügelradebene 23 und dem Zentrum 20 erfolgt, kann eine kontrollierte Garnführung erreicht werden.

## Patentansprüche

1. Flechtmaschine (10), insbesondere Radialflechtmaschine oder Spiralflechtmaschine, zur Herstellung von Schlauch- oder Flachgeflechten mit einer ersten Flügelradebene (12), in der antreibbare und miteinander bewegungsgekoppelte Flügelräder (14) zur Führung von Garn tragenden Klöppeln (16) vorgesehen sind, wobei die Garne in einem Flechtzentrum (20) miteinander verflochten werden, **dadurch gekennzeichnet, dass** zwischen der ersten Flügelradebene (12) und dem Flechtzentrum ein eine zweite Flügelradebene (23) bildendes Positioniermodul (22) angeordnet ist welches Flügelradeinheiten (24) aufweist, durch welches Positioniermodul (22) die einzelnen Garne hindurchgeführt werden, wobei das Positioniermodul (22) Garnführungselemente (26) zur Führung der einzelnen Garne (18) und zu deren Lokalisierung während des Flechtvorgangs aufweist.

2. Flechtmaschine (10) nach Anspruch 1, **dadurch gekennzeichnet, dass** das Positioniermodul (22) Flügelradeinheiten (24) aufweist, die mit den Flügelrädern (14) der ersten Flügelradebene (12) bewegungssynchron antreibbar sind, wobei die Flügelradeinheiten (24) zur Führung der Garnführungselemente (26) vorgesehen sind, über die die von den Klöppeln (16) kommenden Garne (18) durch das Positioniermodul (22) hin zum Flechtzentrum hindurchführbar sind.

3. Flechtmaschine (10) nach Anspruch 2, **dadurch gekennzeichnet, dass** die Flügelradeinheiten (24) jeweils wenigstens einen Führungsabschnitt (28) für die Garnführungselemente, einen Drehkoppelabschnitt (30) zur Drehkopplung mit benachbarten Flügelradeinheiten, und/oder einen Lagerungsabschnitt (32) zur axialen und/oder radialen Führung der Flügelradeinheiten (24) aufweisen.

4. Flechtmaschine (10) nach Anspruch 2 oder 3, **dadurch gekennzeichnet, dass** die Garnführungselemente (26) einen hülsenartigen Grundkörper (56) aufweisen, der von den Führungsabschnitten (28) bewegungsgeführt wird, und dass die Drehkoppelabschnitte (30) und/oder die Lagerungsabschnitte (32) Ausnehmungen (44) für den hülsenartigen Grundkörper (56) aufweisen.

5. Flechtmaschine (10) nach Anspruch 3 oder 4, **dadurch gekennzeichnet, dass** die Drehkoppelabschnitte (30) benachbarter Flügelradeinheiten (24) derart ausgebildet sind, dass auch dann eine Bewegungskopplung gegeben ist, wenn sich das Garnführungselement (26) zwischen den benachbarten Flügelradeinheiten (24) befindet.

6. Flechtmaschine (10) nach Anspruch 4, **dadurch gekennzeichnet, dass** die Drehkoppelabschnitte (30) Zähne und zwischen den Zähnen liegende Zahnlücken aufweisen, wobei die Zahnlücken die Ausnehmungen (44) für den hülsenartigen Grundkörper (56) bilden.

7. Flechtmaschine (10) nach Anspruch 6, **dadurch gekennzeichnet, dass** die Drehkoppelabschnitte (30) jeweils wenigstens eine Zahnradebene (38, 40) mit Zähnen und Zahnlücken derart aufweisen, dass in jeder Drehstellung der Flügelradeinheiten (24) wenigsten eine Zahnradebene (38, 40) einer Flügelradeinheit (24) mit einer Zahnradebene (38, 40) einer benachbarten Flügelradeinheit (24) im Eingriff ist.

8. Flechtmaschine (10) nach Anspruch 6 oder 7, **dadurch gekennzeichnet, dass** die Zahnlücken unterschiedlich groß sind, wobei die die Ausnehmungen (44) für den hülsenartigen Grundkörper (56) bildenden Zahnlücken größer sind als die Zahnlücken, die keine Ausnehmungen für den hülsenartigen Grundkörper (56) bilden.

9. Flechtmaschine (10) nach einem der Ansprüche 3 und 4, **dadurch gekennzeichnet, dass** die Führungsabschnitte (28) wenigstens einen Ringbund (34) umfassen, der komplementär zum hülsenartigen Grundkörper ausgebildete Mitnahmeausnehmungen (36) aufweist.

10. Flechtmaschine (10) nach einem der Ansprüche 3 und 4, **dadurch gekennzeichnet, dass** die Lagerungsabschnitte (32) scheibenartig ausgebildet sind und in axialer Richtung erhabene Anlageerhebungen (50) aufweisen.

11. Flechtmaschine (10) nach einem der Ansprüche 2 bis 10, **dadurch gekennzeichnet, dass** die Flügelradeinheiten (24) des Positioniermoduls (22) über Antriebsstangen von den Flügelrädern (14) der ersten Flügelradebene (12) angetrieben werden., so dass eine Drehkopplung zwischen den Flügelrädern (14) der ersten Flügelradebene (12) und den Flügelradeinheiten (24) des Positioniermoduls (22) gegeben ist.

12. Flechtmaschine (10) nach einem der Ansprüche 2 bis 11, **dadurch gekennzeichnet, dass** die Flügelradeinheiten (24) des Positioniermoduls (22) von einem Antrieb derart antreibbar sind, dass sie sich bewegungssynchron zu den Flügelrädern (14) der ersten Flügelradebene (12) bewegen.

13. Flechtmaschine (10) nach einem der Ansprüche 2 bis 12, **dadurch gekennzeichnet, dass** zwischen zwei Flügelradeinheiten (24) ein Weichenelement (60) zur Umleitung des Garnführungselements (26) von einer Flügelradeinheit (24) zur benachbarten Flügelradeinheit (24) vorgesehen ist.

14. Flechtmaschine (10) nach einem der vorhergehenden Ansprüche, **dadurch gekennzeichnet, dass** das Positioniermodul (22) eine Manipuliereinheit umfasst oder dass am Positioniermodul (22) eine Manipuliereinheit angeordnet ist, so dass mit der Manipuliereinheit einzelne Garne (18) abgeschnitten werden können, zusätzliche Garne oder Fäden an vorhandene Garne (18) angefügt werden können, einzelne Garne (18) beschichtet und/oder einzelne Garne (18) ausgetauscht werden können.

15. Positioniermodul (22) zur Anordnung zwischen einer ersten Flügelradebene (12) und einem Flechtzentrum (20) einer Flechtmaschine (10)zur Herstellung von Schlauch- oder Flachgeflechten, mit einer ersten Flügelradebene (12), in der antreibbare und miteinander bewegungsgekoppelte Flügelräder (14) zur Führung von Garn tragenden Klöppeln (16) vorgesehen sind, wobei die Garne in einem Flechtzentrum (20) miteinander verflochten werden, wobei das Positioniermodul (22) Flügelradeinheiten (24) aufweist und somit bei Anordnung in einer Flechtmaschine (10) eine zweite Flügelradebene (23) bildet und Garnführungselemente (26) zur Führung der einzelnen Garne (18) und zu deren Lokalisierung während des Flechtvorgangs aufweist.

16. Positioniermodul (22) nach Anspruch 15, **dadurch gekennzeichnet, dass** das Positioniermodul eine zweite, innere Flügelradebene (23) bildet, die mit den Flügelrädern (14) der ersten Flügelradebene (12) bewegungssynchron antreibbare Flügelradeinheiten (24) aufweist, wobei die Flügelradeinheiten (24) zur Führung der Garnführungselemente (26) vorgesehen sind, über die die von den Klöppeln (16) kommenden Garne (18) durch die zweite Flügelradebene (23) hindurchführbar sind.

17. Positioniermodul (22) nach Anspruch 15 oder 16, **dadurch gekennzeichnet, dass** das Positioniermodul (22) eine Manipuliereinheit umfasst oder dass am Positioniermodul (22) eine Manipuliereinheit angeordnet ist, wobei mit der Manipuliereinheit einzelne Garne (18) abgeschnitten werden können, zusätzliche Garne oder Fäden an vorhandene Garne (18) angefügt werden können, einzelne Garne (18) beschichtet und/oder einzelne Garne (18) ausgetauscht werden können.

## Claims

1. Braiding machine (10), in particular a radial braiding machine or a spiral braiding machine, for manufacturing tubular or flat braided articles, comprising a first horn gear plane (12) in which drivable and movably coupled horn gears (14) are provided for guiding bobbins (16) that carry yarn, the yarns being braided in a central braiding point (20), **characterized in that** a positioning module (22) that forms a second horn gear plane (23) is arranged between the first horn gear plane (12) and the central braiding point, which module comprises horn gear units (24), through which positioning module (22) the individual yarns are guided, the positioning module (22) comprising yarn guiding elements (26) for guiding the individual yarns (18) and locating same during the braiding process.

2. Braiding machine (10) according to claim 1, **characterized in that** the positioning module (22) comprises horn gear units (24) that can be driven so as to move in synchronization with the horn gears (14) of the first horn gear plane (12), the horn gear units (24) being provided for guiding the yarn guiding elements (26), by means of which elements the yarns (18) coming from the bobbins (16) can be guided through the positioning module (22) towards the central braiding point.

3. Braiding machine (10) according to claim 2, **characterized in that** the horn gear units (24) each comprise at least one guide portion (28) for the yarn guiding elements, a rotary-coupling portion (30) for rotatably coupling with adjacent horn gear units, and/or a mounting portion (32) for axially and/or radially guiding the horn gear units (24).

4. Braiding machine (10) according to claim 2 or claim 3, **characterized in that** the yarn guiding elements (26) comprise a sleeve-like main body (56) that is movably guided by the guide portions (28), and **in that** the rotary-coupling portions (30) and/or the mounting portions (32) comprise recesses (44) for the sleeve-like main body (56).

5. Braiding machine (10) according to claim 3 or claim 4, **characterized in that** the rotary-coupling portions (30) of adjacent horn gear units (24) are designed such that a movement coupling is provided even if the yarn guiding element (26) is positioned between the adjacent horn gear units (24).

6. Braiding machine (10) according to claim 4, **characterized in that** the rotary-coupling portions (30) comprise teeth and tooth spaces between the teeth, the tooth spaces forming the recesses (44) for the sleeve-like main body (56).

7. Braiding machine (10) according to claim 6, **characterized in that** the rotary-coupling portions (30) each comprise at least one gear plane (38, 40) comprising teeth and tooth spaces such that, in any rotational position of the horn gear units (24), at least one gear plane (38, 40) of a horn gear unit (24) engages with one gear plane (38, 40) of an adjacent horn gear unit (24).

8. Braiding machine (10) according to claim 6 or claim 7, **characterized in that** the tooth spaces vary in size, the recesses (44) for the sleeve-like main body (56) forming tooth spaces that are larger than the tooth spaces which do not form recesses for the sleeve-like main body (56).

9. Braiding machine (10) according to any of claims 3 and 4, **characterized in that** the guide portions (28) comprise at least one annular collar (34) comprising driving recesses (36) which complement the sleeve-like main body.

10. Braiding machine (10) according to any of claims 3 and 4, **characterized in that** the mounting portions (32) are disc-like and comprise abutting projections (50) that are raised in the axial direction.

11. Braiding machine (10) according to any of claims 2 to 10, **characterized in that** the horn gear units (24) of the positioning module (22) are driven by drive rods of the horn gears (14) of the first horn gear plane (12) such that a rotary coupling is provided between the horn gears (14) of the first horn gear plane (12) and the horn gear units (24) of the positioning module (22).

12. Braiding machine (10) according to any of claims 2 to 11, **characterized in that** the horn gear units (24) of the positioning module (22) can be driven by a drive such that they move in synchronization with the horn gears (14) of the first horn gear plane (12).

13. Braiding machine (10) according to any of claims 2 to 12, **characterized in that** a switch element (60) is provided between two horn gear units (24) in order to divert the yarn guiding element (26) from one horn gear unit (24) to the adjacent horn gear unit (24).

14. Braiding machine (10) according to any of the preceding claims, **characterized in that** the positioning module (22) comprises a manipulation unit, or **in that** a manipulation unit is arranged on the positioning module (22), such that, by means of the manipulation unit, individual yarns (18) can be cut off, additional yarns or threads can be attached to existing yarns (18), individual yarns (18) can be coated and/or individual yarns (18) can be replaced.

15. Positioning module (22) for arranging, between a first horn gear plane (12) and a central braiding point (20), a braiding machine (10) for manufacturing tubular or flat braided articles, comprising a first horn gear plane (12) in which drivable and movably coupled horn gears (14) are provided for guiding bobbins (16) that carry yarn, wherein the yarns are braided in a central braiding point (20), wherein the positioning module (22) comprises horn gear units (24) and, when arranged in a braiding machine (10), thus forms a second horn gear plane (23) and comprises yarn guiding elements (26) for guiding the individual yarns (18) and locating same during the braiding process.

16. Positioning module (22) according to claim 15, **characterized in that** the positioning module forms a second, inner horn gear plane (23) comprising horn gear units (24) that can be driven so as to move in synchronization with the horn gears (14) of the first horn gear plane (12), the horn gear units (24) being provided for guiding the yarn guiding elements (26), by means of which elements the yarns (18) coming from the bobbins (16) can be guided through the second horn gear plane (23).

17. Positioning module (22) according to claim 15 or 16, **characterized in that** the positioning module (22) comprises a manipulation unit, or **in that** a manipulation unit is arranged on the positioning module (22), it being possible, by means of the manipulation unit, to cut off individual yarns (18), to attach additional yarns or threads to existing yarns (18), to coat individual yarns (18) and/or to replace individual yarns (18).

## Revendications

1. Métier à tresser (10), en particulier métier pour tressage radial ou métier pour tressage en spirale, pour fabriquer des tresses tubulaires ou plates, comprenant un premier niveau de roues à ailettes (12) dans lequel des roues à ailettes (14) entraînables et accouplées en mouvement les unes avec les autres sont prévues pour le guidage de fuseaux (16) portant des fils, les fils étant entrelacés les uns avec les autres dans un centre de tressage (20), **caractérisé par le fait qu'**entre le premier niveau de roues à ailettes (12) et le centre de tressage est disposé un module de positionnement (22) qui forme un deuxième niveau de roues à ailettes (23) et qui présente des unités de roues à ailettes (24), les fils individuels passant à travers ledit module de positionnement (22), dans lequel le module de positionnement (22) comprend des éléments de guidage de fils (26) destinés à guider les fils (18) individuels et à localiser ceux-ci durant l'opération de tressage.

2. Métier à tresser (10) selon la revendication 1, **caractérisé par le fait que** ledit module de positionnement (22) présente des unités de roues à ailettes (24) qui peuvent être entraînées de manière synchrone en mouvement avec les roues à ailettes (14) du premier niveau de roues à ailettes (12), dans lequel les unités de roues à ailettes (24) sont prévues pour le guidage des éléments de guidage de fils (26) par l'intermédiaire desquels les fils (18) provenant des fuseaux (16) peuvent être menés à travers le module de positionnement (22) vers le centre de tressage.

3. Métier à tresser (10) selon la revendication 2, **caractérisé par le fait que** les unités de roues à ailettes (24) présentent chacune au moins une portion de guidage (28) pour les éléments de guidage de fils, une portion d'accouplement en rotation (30) pour l'accouplement en rotation avec des unités voisines de roues à ailettes et/ou une portion de support (32) pour le guidage axial et/ou radial des unités de roues à ailettes (24).

4. Métier à tresser (10) selon la revendication 2 ou 3, **caractérisé par le fait que** les éléments de guidage de fils (26) présentent un corps de base (56) de type douille qui est guidé en mouvement par les portions de guidage (28), et que les portions d'accouplement en rotation (30) et/ou les portions de support (32) présentent des évidements (44) pour ledit corps de base (56) de type douille.

5. Métier à tresser (10) selon la revendication 3 ou 4, **caractérisé par le fait que** les portions d'accouplement en rotation (30) d'unités de roues à ailettes (24) voisines sont conçues de telle manière qu'un accouplement en mouvement est présent également lorsque ledit élément de guidage de fils (26) se trouve entre les unités de roues à ailettes (24) voisines.

6. Métier à tresser (10) selon la revendication 4, **caractérisé par le fait que** les portions d'accouplement en rotation (30) comprennent des dents et des entredents situés entre les dents, les entredents formant les évidements (44) pour le corps de base (56) de type douille.

7. Métier à tresser (10) selon la revendication 6, **caractérisé par le fait que** les portions d'accouplement en rotation (30) présentent chacune au moins un niveau de roues dentées (38, 40) à dents et entredents de telle sorte que, dans toute position de rotation des unités de roues à ailettes (24), au moins un niveau de roues dentées (38, 40) d'une unité de roues à ailettes (24) est en prise avec un niveau de roues dentées (38, 40) d'une unité de roues à ailettes (24) voisine.

8. Métier à tresser (10) selon la revendication 6 ou 7, **caractérisé par le fait que** les entredents présentent des tailles différentes, les entredents formant les évidements (44) pour le corps de base (56) de type douille étant plus grands que les entredents qui ne forment pas d'évidements pour le corps de base (56) de type douille.

9. Métier à tresser (10) selon l'une quelconque des revendications 3 et 4, **caractérisé par le fait que** les portions de guidage (28) comprennent au moins un collet annulaire (34) qui présente des évidements d'entraînement (36) réalisés de façon complémentaire au corps de base (56) de type douille.

10. Métier à tresser (10) selon l'une quelconque des revendications 3 et 4, **caractérisé par le fait que** les portions de support (32) sont réalisées à la manière de disques et présentent des saillies d'appui (50) en relief dans la direction axiale.

11. Métier à tresser (10) selon l'une quelconque des revendications 2 à 10, **caractérisé par le fait que** les unités de roues à ailettes (24) du module de positionnement (22) sont entraînées via des tiges d'entraînement par les roues à ailettes (14) du premier niveau de roues à ailettes (12) de sorte qu'il y a un accouplement en rotation entre les roues à ailettes (14) du premier niveau de roues à ailettes (12) et les unités de roues à ailettes (24) du module de positionnement (22).

12. Métier à tresser (10) selon l'une quelconque des revendications 2 à 11, **caractérisé par le fait que** les unités de roues à ailettes (24) du module de positionnement (22) peuvent être entraînées par un entraînement de telle sorte qu'elles se déplacent de manière synchrone en mouvement par rapport aux roues à ailettes (14) du premier niveau de roues à ailettes (12).

13. Métier à tresser (10) selon l'une quelconque des revendications 2 à 12, **caractérisé par le fait qu'**un élément d'aiguillage (60) destiné à dévier l'élément de guidage de fils (26) d'une unité de roues à ailettes (24) à l'unité de roues à ailettes (24) voisine est prévu entre deux unités de roues à ailettes (24).

14. Métier à tresser (10) selon l'une quelconque des revendications précédentes, **caractérisé par le fait que** le module de positionnement (22) comprend une unité de manipulation ou qu'une unité de manipulation est disposée sur le module de positionnement (22) de sorte que, au moyen de l'unité de manipulation, des fils (18) individuels peuvent être coupés, que des fils supplémentaires peuvent être joints à des fils (18) existants, que des fils (18) individuels peuvent être revêtus et/ou que des fils (18) individuels peuvent être échangés.

15. Module de positionnement (22) destiné à être disposé entre un premier niveau de roues à ailettes (12) et un centre de tressage (10) d'un métier à tresser (10) pour fabriquer des tresses tubulaires ou plates, comprenant un premier niveau de roues à ailettes (12) dans lequel des roues à ailettes (14) entraînables et accouplées en mouvement les unes avec les autres sont prévues pour le guidage de fuseaux (16) portant des fils, les fils étant entrelacés les uns avec les autres dans un centre de tressage (20), dans lequel le module de positionnement (22) présente des unités de roues à ailettes (24) et forme ainsi, lorsqu'il est disposé dans un métier à tresser (10), un deuxième niveau de roues à ailettes (23), et comprend des éléments de guidage de fils (26) destinés à guider les fils (18) individuels et à localiser ceux-ci durant l'opération de tressage.

16. Module de positionnement (22) selon la revendication 15, **caractérisé par le fait que** le module de positionnement forme un deuxième niveau intérieur de roues à ailettes (23) qui présente des unités de roues à ailettes (24) aptes à être entraînées de manière synchrone en mouvement avec les roues à ailettes (14) du premier niveau de roues à ailettes (12), dans lequel les unités de roues à ailettes (24) sont prévues pour le guidage des éléments de guidage de fils (26) par l'intermédiaire desquels les fils (18) provenant des fuseaux (16) peuvent être menés à travers le deuxième niveau de roues à ailettes (23).

17. Module de positionnement (22) selon la revendication 15 ou 16, **caractérisé par le fait que** le module de positionnement (22) comprend une unité de manipulation ou qu'une unité de manipulation est disposée sur le module de positionnement (22), dans lequel, au moyen de l'unité de manipulation, des fils (18) individuels peuvent être coupés, des fils supplémentaires peuvent être joints à des fils (18) existants, des fils (18) individuels peuvent être revêtus et/ou des fils (18) individuels peuvent être échangés.
